# EUROPÄISCHE PATENTSCHRIFT

(11) **EP 0 078 041 B1**
(45) Veröffentlichungstag und Bekanntmachung des Hinweises auf die Patenterteilung: **12.03.1986**
(21) Anmeldenummer: 82109816.7
(22) Anmeldetag: 23.10.1982
(51) Int. Cl.: E21C 25/38, E21C 25/34

(54) **Schrämkette für eine Steinschneidmaschine**
Cutter chain for a stone cutting machine
Chaîne à haver pour une machine à couper des pierres

(30) Priorität: 23.10.1981 DE 3142067; 23.10.1981 DE 3142068; 10.07.1982 DE 3225916
(43) Veröffentlichungstag der Anmeldung: 04.05.1983
(73) Patentinhaber: Maschinenfabrik Korfmann GmbH, D-58455 Witten (DE)
(72) Erfinder: Mylewski, Johann, D-4630 Bochum-Wattenscheid (DE); Weisner, Horst, D-5804 Herdecke-Ende (DE)
(74) Vertreter: Patentanwälte Wenzel & Kalkoff

## Beschreibung

Die Erfindung betrifft eine Schrämkette für eine Steinschneidmaschine, die aus sich abwechselnden Meisselhaltern und Zwischengliedern jeweils als Kettenglieder besteht, und bei der die Meisselhalter eine Schneidplatte tragen, die durch eine regelmässige Form an dem Meisselhalter bezüglich der Lage um die Mittelachse festgelegt und mit Hilfe von Spannmitteln gehalten ist und eine kreisförmige oder polygonförmige Umfangsform aufweist.

Aus der US-A-4079796 ist ein auch für Schrämketten verwendeter Meisselhalter bekannt, bei dem die Schneidplatte in einer Form eines Meisselhalters positioniert und mit Hilfe einer Schraube festgespannt ist. Der Spannschraube kommt mehr oder weniger nur die Funktion zu, die Schneidplatte in der Form zu halten, wodurch eine Sicherung gegen Verdrehen erreicht wird. Diese Sicherung ist jedoch nur bei frischen Schneidplatten vorhanden, die noch ihre vollständige Umfangsform aufweisen und somit einen befriedigenden Formschluss mit der regelmässigen Form herbeiführen.

Sobald jedoch mehrere Schneidkanten stark verschlissen sind - beim Schneiden von Steinen beträgt der Verschleiss selbst an Hartmetall-Schneidplatten mehrere Millimeter - wird die Schneidplatte nur noch durch die vergleichsweise schwache zentrale Spannschraube gehalten, so dass im laufenden Betrieb zu befürchten ist, dass sich die Schneidplatte unter dem Schnittdruck verdreht und damit eine Schneidkante in die Schneidposition gerät, die bereits verschlissen ist. Als Folge einer solchen Drehung ist der Beitrag der betreffenden Schneidplatte zur Freischneidung eines entsprechenden Kettenprofiles ungenügend. In einer solchen Situation kommt es leicht zum Bruch anderer Schneidplatten, da sie wegen der fehlenden Vorarbeit der «ausgewichenen Schneidplatte» überlastet sind.

Es ist demnach Aufgabe der Erfindung, eine Schrämkette gemäss dem Oberbegriff des Anspruchs 1 so zu verbessern, dass auch bei verschlissenen Schneidkanten noch eine genügend sichere Befestigung jeder Schneidplatte an einem Meisselhalter vorhanden ist, bei der die Gefahr einer Verdrehung infolge der Schnittkräfte nicht gegeben ist.

Zur Lösung dieser Aufgabe schlägt die Erfindung vor, dass als Spannmittel ein als Brücke ausgebildeter Klemmfinger, dessen eines Ende auf der Vorderseite der Schneidplatte und dessen anderes Ende auf einer zu der Schneidplatte planparallelen Fläche abgestützt ist, oder eine Klaue vorgesehen ist, die mit ihrer einen Stirnseite an der Schneidplatte und mit ihrer anderen Stirnseite an einer der Schneidplatte gegenüberliegenden, mit der Schneidplatte vorzugsweise einen Winkel von ca. 20° bildenden Stützfläche anliegt, wobei der Klemmfinger und die Klaue jeweils mit Hilfe eines Gewindebolzens gespannt sind.

Die beiden Alternativen gemäss der Erfindung in Form der Klaue bzw. in Form des Klemmfingers gestatten die Verwendung extrem kräftiger Bolzen, da letztere von der Form der Schneidplatte unabhängig sind und nicht etwa durch eine zentrale Öffnung innerhalb der Schneidplatte hindurchragen müssen. Dadurch sind Beschädigungen durch Verbiegen und damit Schwierigkeiten beim Lösen derartiger Spannmittel so gut wie ausgeschlossen. Ausserdem ist mit derartigen Spannmitteln eine Spannkraft erzielbar, die auch bei mangelhaftem Formschluss der Schneidplatte mit der regelmässigen Form in dem Meisselhalter einen ausreichend festen Sitz der Schneidplatte garantiert.

Gemäss einer Weiterbildung der Erfindung ist jede Schneidplatte mit einem Ansatz versehen, der in die regelmässige Form eingreift.

Durch diese Weiterbildung wird die Positionier-und Fixieraufgabe getrennt von der Umfangsform der Schneidplatte, die dann ausschliesslich für den Schnitt und nicht mehr auch zur Halterung der Schneidplatte herangezogen wird. Bei der Konzeption der Kette wird von vornherein festgelegt, welcher Umfangsbereich jeder Schneidplatte während eines Schnittes im Eingriff steht, und danach wird dann die Schnittgrösse und Schnittanzahl der Verdrehung entprechend festgelegt und in der Gestaltung des Ansatzes zur Wirkung gebracht. In dieser Weise ist eine optimale Ausnutzung jeder Schneidplakette bezüglich ihrer Schneidkapazität gewährleistet, ausserdem bleibt jede Schneidplatte auch bei ihrem allerletzten Schnitt in der vorgegebenen Lage, da die formschlüssige Verbindung zwischen dem Ansatz an der Schneidplatte und der Aufnahme an dem Meisselhalter von jeglichem Verschleiss unbehelligt ist.

Die Aufnahme innerhalb des Meisselhalters muss nicht unbedingt den Ansatz vollständig umschliessen, sondern es genügt, wenn ein ausreichender Formschluss vorhanden ist. Wenn beispielsweise der Ansatz ein oder mehrere Kantenpaare aufweist, deren jeweilige Einzelkanten parallel zueinander verlaufen, genügt eine Nut als Aufnahme in dem Meisselhalter, um die Schneidplatte jeweils richtig zu positionieren. Der Ansatz hat dann jeweils die Form eines geradzahligen, gleichmässigen Vielecks. Wenn die Schneidplatte eine ähnliche Form aufweist und jeweils nur eine Schneidkante bei einem Schnitt mit dem Gestein in Eingriff steht, ist es besonders zweckmässig beim Nachschärfen, also beim Umsetzen der Schneidplatte, die übernächste Schneidkante der vorangehend benutzten der Schnittstelle zuzuwenden und beim nachfolgenden Nachschärfen die dazwischenliegende Schneidkante, die dann zu beiden Seiten um gleiche Teile symmetrisch verkleinert ist. In dieser Weise ergibt sich stets ein von der Mitte der Schneidplatte ausgehender Schnittdruck auf den Meisselhalter.

Die Schneidplatten bestehen aus Hartmetall oder sind mit Diamantsplittern besetzt, wobei der Grundkörper ebenfalls aus Hartmetall gebildet sein kann. Bei Schneidplatten mit einem Ansatz ergibt sich dann eine besonders bruchsichere Ausführung, wenn die Schneidplatte und der Ansatz jeweils einen gesonderten Teil bilden, wobei die lösbare Verbindung durch Hartlöten erzielt wird. Insbesondere der in der Regel unvermeidliche Übergang von der Schneidplatte zu dem Ansatz als Durchmessersprung kann dann nicht mehr aufgrund seiner Kerbwirkung zur Bruchgefahr beitragen. Der Ansatz besteht vorzugsweise aus einem zähen Material, beispielsweise einem vergüteten Stahl, der eine relativ verschleissfeste Oberfläche haben sollte. Es kommen also auch einsatzgehärtete Stähle in Frage.

Für besondere Schneidaufgaben kann ein positiver Schnittwinkel jeder Schneidplatte zweckmässig sein, was durch eine entprechende Stellung der Aufnahme innerhalb des Meisselhalters und der Spannmittel herbeigeführt werden kann. Zusätzlich kann jede Schneidkante zur Erzielung eines Freiwinkels hinterschnitten sein.

Beim Schneiden von Steinen kann es immer wieder vorkommen, dass sich eine Schneidplatte in dem Gestein verhakt und versucht, den zugeordneten Meisselhalter aufzurichten, wodurch die Verhakung noch heftiger wird. Als Folge davon können Meisselhalter vollständig zerstört werden. In Weiterbildung der Erfindung ist jede Schneidplatte daher etwa in Höhe der in Laufrichtung hinteren Gelenkachse des Meisselhalters angeordnet und vor der Schneidplatte ist ein Höcker angebracht, der gegebenenfalls mit Hartmetall oder mit Diamantsplittern besetzt ist. Die Höhe des Höckers ist so gewählt, dass er im normalen Schnitt einen deutlichen Abstand von der geschnittenen Stein-Stirnfläche einhält und nur im Falle des versuchten Aufrichtens sich an die Schnittfläche anlegt. In dieser Weise können grössere Beschädigungen der Schrämkette wirksam verhindert werden.

Die formschlüssige Verbindung durch den Ansatz und die Aufnahme in dem Meisselhalter kann selbstverständlich auch durch eine Prinzipumkehr herbeigeführt werden, bei der in der Schneidplatte eine regelmässige polygonförmige Öffnung vorhanden ist, in die beispielsweise ein an dem Meisselhalter angebrachter Vorsprung eingreift. Der Vorsprung kann am vorderen Ende eines aus dem Meisselhalter herausschlagbaren Stiftes angeordnet sein, wobei der Stift die bereits oben genannten zähen und verschleissfesten Eigenschaften aufweist. Die Öffnung innerhalb der Schneidplatte kann durchgehend sein, da das Zentrum der Schneidplatte ohnehin nicht an dem Schnittvorgang teilnimmt. In dieser Weise ist das Zusammenwirken mit einem Klemmfinger oder einer Klaue, die entsprechend mit einem Aufsatz versehen sind, besonders einfach, der Vorsprung kann dann auf eine reine Zentrierfunktion beschränkt werden.

Nachfolgend werden Ausführungsbeispiele der Erfindung, die in der Zeichnung dargestellt sind, näher erläutert. Darin bedeuten:
Fig. 1 eine isometrische, auseinandergezogene Darstellung der Einzelheiten eines Meisselhalters einer erfindungsgemässen Schrämkette in einem ersten Ausführungsbeispiel,
Fig. 2 eine Ansicht gemäss Fig. 1 eines weiteren Ausführungsbeispiels der erfindungsgemässen Schrämkette und
Fig. 3 eine Querschnittsansicht des Meisselhalters gemäss der Fig. 2 in zusammengebautem Zustand als Ausschnitt.

In der Figur 1 ist ein Meisselhalter 28 dargestellt, der Teil einer Schrämkette bildet, die aus einer Vielzahl von gleichen und ähnlichen Meisselhaltern 28 als Kettenglieder und aus Zwischenkettengliedern 3 gebildet ist. Die beiden Kettenglieder 28 und 3 werden mit Hilfe von Bolzen 5 und Klammern 6 gelenkig aneinander befestigt, wobei der Meisselhalter 28 doppelstegig und jedes Zwischenglied 3 einstegig ausgebildet ist. Eine Sequenz von zum Beispiel neun Meisselhaltern 28 bildet das Räumprofil der Schrämkette, das sich durch Aneinanderreihung weiterer Sequenzen zu einer Schrämkette zusammenfügt.

Im oberen Bereich des Meisselhalters 28 befindet sich als Ausnehmung eine partielle Negativform 30 eines gleichmässig sechseckigen, leicht konischen Ansatzes 31, der unmittelbar auf die Rückseite einer ebenfalls sechseckigen Schneidplatte 15 aufgelötet ist. Der Negativform 30 gegenüberliegend befindet sich eine Stützfläche 29, an der sich eine Klaue 32 abstützt. Die Klaue 32 ist so gestaltet, das sie ausschliesslich an der Stützfläche 12 sowie an der Vorderseite der Schneidplatte 15 anliegt. Sie wird mit Hilfe eines Gewindebolzens 33 gespannt, dessen Wirkrichtung annähernd parallel zur Ebene der Stützfläche 29 verläuft. Die Ebene der Stützfläche bildet mit der der Schneidplatte 15 einen Winkel von ca. 20°, wodurch sich sehr gute und sichere Klemmkräfte ergeben. Bei einer starken Verkeilung der Klaue 32 ist zwischen ihrer Unterseite und dem entsprechenden Fach innerhalb des Meisselhalters 28 genügend Platz, um beispielsweise die Klinge eines Schraubenziehers dort anzusetzen und bei gelöstem Schraubenbolzen 33 die Klaue 32 aus ihrer Klemmposition zu befreien.

Die Schneidplatte 15 weist die Form eines regelmässigen Sechsecks auf, so dass sechs Seitenflächen vorhanden sind, von denen drei mit a, b, und c bezeichnet sind. Nach der Montage des Meisselhalters in der in der Figur 1 angedeuteten Weise wirkt zunächst die der Seitenfläche a zugewandte Schneidkante. Nach ihrem Abstumpfen bzw. nach ihrem Verschleiss sollte entweder die der Seitenflächen b oder c zugeordnete Schneidkante zur Wirkung gebracht werden, jedenfalls nicht die gegenüberliegende (zwischen b und c) oder die benachbarten (unmittelbar neben a). Es ist dann nämlich sichergestellt, dass dreimal hintereinander gänzlich frische Schneidkanten zur Wirkung kommen, und im Anschluss daran dreimal Schneidkanten, die durch die vorangehenden Schneidvorgänge bezüglich ihrer Breite reduziert sind, jedoch gegenüber der Mittelebene des Meisselhalters 28 noch eine symmetrische Lage aufweisen. Eine symmetrische Lage zur Mittelebene des Meisselhalters 28 ist deshalb wichtig, damit auf das Kettenglied und damit auf die Kettenführung keine seitlichen Schnittkräfte wirken, die einen erhöhten Verschleiss der Kettenführung mit sich bringen. Neben einer regelmässigen Sechseckform für die Schneidplatte 15 kann auch ein Achteck, ein Viereck oder eine andere, einem Raster folgende Form gewählt werden.

Das Ausführungsbeispiel gemäss der Figur 1 bedarf selbstverständlich noch weiterer Meisselhalter 28, die erst zusammengenommen ein vollständiges Ketten-Räumprofil bilden.

Das in den Figuren 2 und 3 dargestellte Ausführhungsbeispiel zeigt ebenfalls einen einteiligen Meisselhalter 38, der in seinem vorderen oberen Bereich mit einem Höcker 24 zur Eindämmung von Aufrichtbewegungen während des Schnittes ausgestattet ist. Im übrigen ist eine Meisselkonsole 13 vorhanden, an der eine Schneidplatte 40 gehalten ist. Dazu befindet sich in der Meisselkonsole 13 eine Bohrung, die in etwa in Laufrichtung der Schrämkette weist und in die ein Stift 39 eingetrieben ist. Das vordere Ende des Stiftes 39 steht über einer Anlagefläche nach Art eines Vorsprungs vor und ragt in eine Öffnung innerhalb der Schneidplatte 40 hinein. Der Vorsprung an dem Stift 39 sowie die Öffnung in der Schneidplatte 40 sind jeweils im Querschnitt sechseckförmig und passend zueinander ausgebildet, so dass bei festem Sitz des Stiftes 39 in der Meisselkonsole 13 die Schneidplatte 40 formschlüssig festgelegt ist.

In dieser Lage wird die Schneidplatte 40 mit Hilfe eines Klemmfingers 7 gehalten, der brückenartig ausgebildet ist und mit seinem einen Ende auf der Vorderseite der Schneidplatte 40 und mit seinem anderen Ende an einer Anlagefläche anliegt, die planparallel zur Anlagefläche für die Schneidplatte 40 an der-Meisselkonsole 13 vorhanden ist. Zwischen den beiden Enden ist eine Durchgangsbohrung zur Aufnahme einer Schraube 42 vorgesehen, die in einer Gewindebohrung innerhalb der Meisselkonsole festgeschraubt ist. Die Gewindebohrung liegt insgesamt tiefer, also von der Schneidstelle weiter entfernt als die Bohrung zur Aufnahme des Stiftes 39, so dass der Klemmfinger 41 eine schräg abwärtsgerichtete Lage einnimmt. Abweichend von dem dargestellten Ausführungsbeispiel kann auf der benachbarten Seite der Anlagefläche für den Klemmfinger 41 eine weitere Gewindebohrung für die Schraube 42 vorgesehen sein, so dass zwei Gewindebohrungen zur Wahl stehen, was zum Beispiel dann vorteilhaft ist, wenn eine Schraube 41 abgebrochen oder eines der Gewindelöcher aus anderen Gründen verstopft ist. Als Schraube 42 kann eine Innensechskantschraube oder eine übliche Schraube mit Sechskantkopf verwendet werden.

Es ist ersichtlich, dass auch bei diesem Ausführungsbeispiel das komplette Schnittprofil der zugehörigen Schrämkette mit einem einzigen Meisselhalter nicht erzeugt werden kann. Es sind deshalb innerhalb derselben Schrämkette weitere Meisselhalter 38 vorhanden, an denen die jeweilige Schneidplatte 40 aussermittig angebracht ist bzw. sogar zwei Schneidplatten 40 vorgesehen sind. In diesem Fall sind die Klemmfinger 41 zum Beispiel V-förmig angeordnet, wobei die sich auf der Anlagefläche abstützenden Enden im Scheitelpunkt der V-Anordnung liegen.

Bei starker Beanspruchung kann es vorkommen, dass auf die Schneidplatte 40 heftige Schläge einwirken. Das kann zu ihrem Bruch führen, ebenso kann auch der Stift 39 beschädigt oder zerstört werden. In diesem Fall ist der Ersatz des Stiftes 39 notwendig, was besonders dadurch erleichtert wird, dass in Verlängerung seiner Sitzbohrung in der Meisselkonsole 13 des Meisselhalters 38 eine Zugangsbohrung vorgesehen ist, durch die Reste des Stiftes 39 bzw. der beschädigte Stift mit einem Dorn herausgeschlagen werden kann. Im übrigen besteht der Stift 39 aus durchvergütetem oder aussen vergütetem Stahl oder einsatzgehärtetem Stahl mit einem zähen Kern. In dieser Weise ist einer Beschädigung oder Zerstörung weitgehend Einhalt geboten. Die Schneidplatte 40 ist ausserdem durch eine Mulde im unteren Bereich der Anlagefläche für die Schneidplatte 40 gestützt, was ausserdem zur Schonung des Stiftes 39 beiträgt. Allerdings ist diese zusätzliche Führung nur so lange vorhanden, wie der hier anliegende Bereich der Schneidplatte 40 noch nicht verschlissen ist.

Anhand der Figur 3 ist erkennbar, dass die Fläche, die an der Vorderseite der Schneidplatte 40 anliegt, ebenfalls mit einem sechskantförmigen Vorsprung zum Eingriff in die sechskantförmige Öffnung in der Schneidplatte 40 versehen ist. Eine solche Anordnung wird immer dann getroffen, wenn die Verdrehsicherung der Schneidplatte 40 über den Klemmfinger 41 erfolgen soll und weniger über den Stift 39. Dieser kann dann frei drehbar innerhalb der Meisselkonsole 13 gehalten sein, so dass von ihm aus zwar eine Führung, die Lageposition jedoch von dem Klemmfinger 41 ausgeht. Abweichend davon kann der an dem Stift 39 befindliche Vorsprung zylinderförmig ausgebildet sein, da er dann keine Positionieraufgaben sondern nur noch Stützaufgaben zu übernehmen hat.

Allen Ausführungsbeispielen gemeinsam ist das Nachschärfen insoweit, als das jeweilige Spannmittel gelöst werden muss, die Schneidplatte um einen vorgegebenen Betrag verdreht und anschliessend das Spannmittel wieder befestigt werden muss. Bei endgültigem Verschleiss, wenn also keine scharfen Schneidkanten mehr an einer Schneidplatte vorhanden sind, muss diese durch eine unbenutzte oder aufgearbeitete Schneidplatte ersetzt werden. Im einzelnen wird zum Beispiel bei dem Ausführungbeispiel gemäss der Figur 1 nach dem Lösen des Gewindebolzens 33 die Klaue 32 gelöst, bis die aus der Schneidplatte 1 und dem Ansatz 31 gebildete Einheit in der Negativform 30 gedreht bzw. neu eingesetzt werden kann. Danach wird die Klaue wieder in ihre funktionsgemässe Lage gebracht und der Gewindebolzen 33 angezogen. Das Nachschärfen bei dem Ausführungsbeispiel gemäss den Figuren 2 und 3 erfolgt wehr ähnlich. Nach dem Lösen der Schraube 42 wird der Klemmfinger zur Seite gedreht und die Schneidplatte 40 in die gewünschte Lage gedreht. Die anschliessende Befestigung erfolgt in umgekehrter Reihenfolge.

Die Figuren 2 und 3 lassen erkennen, dass die Erfindung auch erfolgreich in Verbindung mit negativen Schnittwinkeln eingesetzt werden kann; die zugehörigen Anlageflächen an der Meisselkonsole 13 sind jeweils leicht nach hinten geneigt. Die Wahl des Schnittwinkels erfolgt nach der Anwendung des Einzelfalles und ist unter anderem von dem zu schneidenden Stein und von den Eigenschaften der jeweils eingesetzten Schneidplatten abhängig.

## Patentansprüche

1. Schrämkette für eine Steinschneidmaschine, bestehend aus sich abwechselnden Meisselhaltern (28, 38) und Zwischengliedern (3) jeweils als Kettenglieder, bei der die Meisselhalter (28, 38) eine Schneidplatte (15, 40) tragen, die durch eine regelmässige Form (30) an dem Meisselhalter (28, 38) bezüglich der Lage um die Mittelachse festgelegt und mit Hilfe von Spannmitteln (32, 41 ) gehalten ist und eine kreisförmige oder polygonförmige Umfangsform aufweist, dadurch gekennzeichnet, dass als Spannmittel ein als Brücke ausgebildeter Klemmfinger (41), deren eines Ende auf der Vorderseite der Schneidplatte (40) und deren anderes Ende auf einer zu der Schneidplatte (40) planparallelen Fläche abgestützt ist, oder eine Klaue (32) vorgesehen ist, die mit ihrer einen Stirnseite an der Schneidplatte (15) und mit ihrer anderen Stirnseite an einer der Schneidplatte (15) gegenüberliegenden, mit der Schneidplatte vorzugsweise einen Winkel von ca. 20° bildenden Stützfläche (29) anliegt, wobei der Klemmfinger (41) und die Klaue (32) jeweils mit Hilfe eines Gewindebolzens (42, 33) gespannt sind.

2. Schrämkette nach Anspruch 1, dadurch gekennzeichnet, dass die Mittelachse der Schneidplatte (15, 40) gegenüber der Vertikalen in Richtung eines positiven Schnittwinkels geneigt ist und dass jede Schneidkante der Schneidplatte (15, 40) einen Hinterschnitt zur Erzielung eines Freiwinkels aufweist.

3. Schrämkette nach Anspruch 2 oder 3, dadurch gekennzeichnet, dass jede Schneidplatte (15, 40) etwa in Höhe der in Laufrichtung hinteren Gelenkachse des Meisselhalters (2) angeordnet ist, und dass vor der Schneidplatte (40) ein Höcker (24) zur Vermeidung des Aufrichtens des Meisselhalters (2) angebracht ist, der gegebenenfalls mit Hartmetall oder mit Diamantsplittern besetzt ist.

4. Schrämkette nach einem der vorhergehenden Ansprüche, dadurch gekennzeichnet, dass die regelmässige Form durch einen im Querschnitt polygonförmigen Vorsprung an dem Klemmfinger (41) gebildet ist, und dass in der Schneidplatte (40) eine entsprechend geformte Öffnung vorhanden ist.

5. Schrämkette nach einem der Ansprüche 1 -3, dadurch gekennzeichnet, dass die Schneidplatte (15) mit einem Ansatz (31) versehen ist, der in die regelmässige Form (30) eingreift.

6. Schrämkette nach Anspruch 3, dadurch gekennzeichnet, dass der Ansatz (31) einen selbständigen Teil bildet, der an der Schneidplatte (15) angelötet ist und aus einem zähen und/oder vergütbaren Stahl besteht.

## Claims

1. A cutting chain for a rock-cutting machine, consisting of alternate bit-holders (28, 38) and intermediate members (3) respectively as links of the chain, in which the bit-holder (28, 38) carries a cutter-plate (15, 40) which through a regular contour (30) on the bit-holder (28, 38) is fixed as regards the position about the centreline and is held with the aid of clamping means (32, 41) and exhibits a circular or polygonal peripheral shape, characterized in that as the clamping means a clamping finger (41) made as a bridge is provided, one end of which bears against the front face of the cutterplate (40) and the other end of which bears against an area of a plane parallel with the cutter-plate (40), or a dog (32) is provided which rests by its one endface against the cutter-plate (15) and by its other endface against a bearing area (29) lying opposite the cutterplate (15) and making an angle with the cutter-plate of preferably about 20°, the clamping finger (41) and the dog (32) respectively being tightened by means of a threaded bolt (42, 33).

2. A cutting chain as in claim 1, characterized in that the centreline of the cutter-plate (15, 40) is inclined with respect to the vertical in the direction of a positive angle of cut, and that each cutting edge of the cutter-plate (15, 40) exhibits an undercut for the achievement of a relief angle.

3. A cutting chain as in claim 2 or 3, characterized in that each cutter-plate (15,40) is arranged at about the level of the linkpin to the rear of the bit holder (2) in the direction of travel, and that in front of the cutter-plate (40) for the avoidance of raising of the bit-holder (2) a hump (24) is fitted, which if necessary is faced with hard metal or diamond chips.

4. A cutting chain as in one of the preceding claims, characterized in that the regular contour is formed by a projection, polygonal in cross-section, from the clamping finger (41), and that in the cutter-plate (40) there is a correspondingly opening.

5. A cutting chain as in one of the claims 1-3, characterized in that the cutter-plate (15) is provided with an extension (31) which engages in the regular contour (30).

6. A cutting chain as in claim 3, characterized in that the extension (31) forms an independent part which is soldered onto the cutter plate (15) and consists of tough and/or heat-treatable steel.

## Revendications

>1..Ghaîne..de..havage pour une machine à couper des pierres qui est constituée alternativement par des supports d'outil de coupe (28, 38) et des éléments intermédiaires (3) formant respectivement des éléments de chaîne et dans laquelle les supports d'outil de coupe (28, 38) portent une plaquette de coupe (15, 40) qui, grâce à une forme régulière (30), est immobilisée sur le support d'outil de coupe (28, 38) en ce qui concerne la position autour de l'axe central et maintenue à l'aide d'organes de serrage (32, 41) et qui présente une forme circonférentielle circulaire ou polygonale, caractérisée en ce que l'organe de serrage est constitué par un doigt de serrage (41) conformé en pont et s'appuyant avec l'une de ses extrémités sur la face avant de la plaquette de coupe (40) et, avec l'autre extrémité, sur une surface plane-parallèle à la plaquette de coupe (40), ou par une griffe (32) dont l'une des faces frontales est appliquée contre la plaquette de coupe (15) et dont l'autre face frontale repose sur une surface d'appui (29) opposée à la plaquette de coupe (15) et formant, de préférence, avec ladite plaquette de coupe un angle de 20° environ, le doigt de serrage (41) et la griffe (32) étant bloqués respectivement à l'aide d'un boulon fileté (42, 33).

2. Chaîne de havage selon la revendication 1, caractérisée en ce que l'axe central de la plaquette de coupe (15, 40) est incliné par rapport à la verticale dans le sens d'un angle de coupe positif et que chaque tranchant de la plaquette de coupe (15,40) présente une contredépouille en vue d'obtenir une dépouille.

3. Chaîne de havage selon l'une des revendications 1 ou 2, caractérisée en ce que chaque plaquette de coupe (15, 40) est disposée, vu dans le sens de déplacement, à peut près au niveau de l'axe d'articulation arrière du support d'outil de coupe (28, 38) et qu'une bosse (24), éventuellement avec mise de métal dur ou avec garniture d'éclats de diamant, est placée devant la plaquette de coupe (40) pour empêcher un redressement du support d'outil de coupe (28, 38).

4. Chaîne de havage selon l'une quelconque des revendications 1 à 3, caractérisée en ce que la forme régulière est constituée par une saillie de section hexagonale sur le doigt de serrage (41) et que la plaquette de coupe (40) comporte une ouverture de forme analogue.

5. Chaîne de havage selon l'une quelconque des revendicationns 1 à 3, caractérisée en ce que la plaquette de coupe (15) est munie d'une embase (31) qui s'engage dans la forme régulière (30).

6. Chaîne de havage selon la revendication 3, caractérisée en ce que l'embase (31) constitue un élément autonome qui es soudé sur la plaquette de coupe (15) et qu'elle est réalisée en un acier tenace et/ou traité.
